# FASCICULE DE BREVET EUROPEEN

(11) **EP 0 607 715 B1**
(45) Date de publication et mention de la délivrance du brevet: **16.04.1997**
(21) Numéro de dépôt: 93402713.7
(22) Date de dépôt: 04.11.1993
(51) Int. Cl.: E05B 65/08, E05B 17/20, E05C 1/06

(54) **Serrure pour coulissant comportant un système de verrouillage du crochet en position de fermeture**
Schloss für Schiebetür oder Schiebefenster mit Hakenverriegelungssystem im geschlossenen Zustand
Sliding wing lock containing hook locking system for closed position

(30) Priorité: 18.01.1993 FR 9300617
(43) Date de publication de la demande: 27.07.1994
(73) Titulaire: SOTRALU, Société Anonyme, F-31410 Le Fauga (FR)
(72) Inventeur: Prunet, Charles, F-31000 Toulouse (FR); Pech, Gilles, F-31500 Toulouse (FR)
(74) Mandataire: Morelle, Guy Georges Alain

(56) Documents cités:
- DE-C- 272 467
- FR-A- 2 571 086
- GB-A- 2 115 063
- US-A- 1 611 719

## Description

La présente invention concerne les serrures que l'on trouve plus particulièrement sur les portes ou fenêtres qui coulissent sur des rails, notamment dans certains locaux d'habitation, que les techniciens dénomment "coulissants".

Pour obtenir la fermeture de ces portes ou fenêtres ou analogues, qui seront ci-après dénommées "coulissants", on a réalisé des serrures d'un type particulier.

Ces serrures sont essentiellement constituées par un corps en forme de glissière en creux, un coulisseau monté en translation dans le creux de la glissière, et un crochet monté solidaire du coulisseau et émergeant du corps par une fente réalisée dans le corps, ce crochet constituant le pêne de la serrure. Cette serrure est destinée à être encastrée dans un montant du coulissant, une rainure étant pratiquée dans le montant pour que les utilisateurs puissent accéder au coulisseau et le manoeuvrer en le faisant glisser dans le corps de serrure de façon que le pêne puisse coopérer avec une gâche qui est montée solidaire du chambranle du coulissant.

Pour fermer un coulissant comportant une telle serrure, il suffit de le faire coulisser jusqu'à ce que le pêne pénètre dans la gâche, puis de manoeuvrer le coulisseau pour que le crochet vienne se positionner derrière une partie en saillie de cette gâche.

Inversement, pour ouvrir le coulissant, il suffit de faire glisser le coulisseau dans le sens inverse pour dégager le crochet de la partie en saillie de la gâche et de faire coulisser le coulissant sur ses rails pour obtenir son ouverture.

Une telle serrure présente cependant un inconvénient, celui de pouvoir être facilement crochetée, par exemple avec un élément en même temps souple et rigide, comme une carte, glissé entre le montant du coulissant et le chambranle. En exerçant une pression suffisante sur le pêne, il est en effet possible de le faire glisser pour le dégager de la partie en saillie de la gâche et ainsi d'ouvrir le coulissant.

Les techniciens ont donc été amenés à mettre au point des serrures pour coulissants, comportant des dispositifs anti-effraction permettant d'éviter l'inconvénient mentionné ci-dessus. Les dispositifs de ce type qui existent actuellement fonctionnent bien, mais sont très compliqués et augmentent considérablement le prix de revient des serrures.

La présente invention a ainsi pour but de réaliser une serrure pour coulissant, qui comporte un système pour empêcher le glissement du coulisseau en agissant sur le crochet par l'extérieur du logement, par exemple en appuyant sur le crochet quand il est en position de fermeture, qui soit d'une structure simple et facile à mettre en oeuvre, dont le montage n'implique pas l'intervention de spécialistes, et qui ait ainsi un coût de revient tout à fait raisonnable, notamment par rapport à celui des serrures du même type.

Plus précisément, la présente invention a pour objet une serrure comportant un corps en forme de glissière en creux, un coulisseau monté en translation dans le creux de ladite glissière suivant une première direction, et un crochet monté solidaire dudit coulisseau et émergeant dudit corps par une fente réalisée dans ce corps, ce crochet constituant le pêne de la serrure apte à coopérer avec une partie en saillie d'une gâche, caractérisée en ce que :
- ledit coulisseau est constitué d'une première et d'une seconde partie, ces deux dites parties étant montées coulissantes l'une par rapport à l'autre suivant ladite première direction, ledit crochet étant monté sur la première partie de coulisseau, et en ce qu'elle comporte en outre :
- un doigt monté coulissant dans ladite première partie de coulisseau suivant une seconde direction différente de ladite première direction,
- un orifice réalisé dans la paroi dudit corps de façon que, lorsque ledit crochet est situé derrière ladite partie en saillie de ladite gâche, ledit doigt soit apte à venir plonger dans ledit orifice, et
- des moyens pour transformer le mouvement de translation de la seconde partie de coulisseau par rapport à la première partie de coulisseau, en un mouvement de translation dudit doigt suivant ladite seconde direction pour l'amener en coopération avec ledit orifice.

Selon une caractéristique avantageuse de la présente invention, les moyens pour transformer le mouvement de translation de la seconde partie de coulisseau par rapport à ladite première partie de coulisseau, en un mouvement de translation dudit doigt suivant ladite seconde direction pour l'amener en coopération avec ledit orifice comportent :
- une protubérance délimitée par au moins deux parois faisant un angle non nul avec ladite première direction, ladite protubérance étant solidaire de la seconde partie de coulisseau de façon à être située dans l'espace compris entre les deux parties de coulisseau et à pénétrer dans un logement ouvert réalisé dans ladite première partie de coulisseau, ledit logement étant d'une dimension supérieure à celle de ladite protubérance,
- une lumière traversant ledit logement suivant un axe parallèle à ladite seconde direction, ladite lumière étant ouverte sur au moins un côté dudit coulisseau pour déboucher sur la paroi dudit corps, ledit doigt étant monté coulissant dans ladite lumière traversante, et
- un trou traversant de part en part ledit doigt et ayant deux parois de sa section superposables aux deux dites parois de ladite protubérance, ladite protubérance étant montée coulissante dans ledit trou réalisé dans ledit doigt.

D'autres caractéristiques et avantages de la présente invention apparaîtront au cours de la description suivante donnée en regard des dessins annexés à titre illustratif mais nullement limitatif dans lesquels:

Les Figures 1 et 2 représentent un même mode de réalisation d'une serrure selon l'invention, dans deux vues en coupes perpendiculaires respectivement référencées, pour la Figure 1, I-I sur la Figure 2 et, pour la Figure 2, II-II sur la Figure 1.

Le dispositif de fermeture 1 illustré sur les Figures 1 et 2 est plus particulièrement destiné à être associé à un coulissant schématiquement représenté en 2, c'est-à-dire une fenêtre ou une porte qui coulisse sur des rails pour obtenir son ouverture ou sa fermeture.

Ce dispositif comporte une serrure 4 disposée, dans l'exemple illustré, sur le montant du coulissant 2 et une gâche 5 disposée sur l'autre élément du coulissant, c'est-à-dire le chambranle 3, cette gâche comportant un logement ouvert 6 délimité et bordé par au moins une partie en saillie 7.

La serrure 4 comporte un corps 8 en forme de glissière 9 en creux 10, par exemple constitué par un profilé cylindrique creux ayant une directrice formée de deux lignes rectangulaires sensiblement concentriques.

Dans ce corps, est disposé un coulisseau 11 monté en translation dans le creux 10 de la glissière 9 suivant une première direction 23.

Selon une caractéristique de l'invention, le coulisseau 11 est constitué d'une première partie 12 et d'une seconde partie 13, ces deux parties étant montées coulissantes l'une par rapport à l'autre suivant la première direction, un crochet 14 étant monté sur la première partie 12.

La serrure 4 comporte alors en outre des moyens pour transformer le mouvement de translation de la seconde partie de coulisseau 13 par rapport à la première partie de coulisseau 12 suivant la première direction, en un mouvement de translation d'un doigt 30 suivant une seconde direction 27 différente de la première pour l'amener, comme décrit ci-après, en coopération avec un orifice 34 réalisé dans la paroi du corps 8.

De façon préférentielle, ces moyens comportent une protubérance 20 délimitée par au moins deux parois 21, 22 faisant un angle non nul avec la première direction 23 et qui est solidaire de la seconde partie de couliseau 13, de façon que cette protubérance 20 soit située dans l'espace 24 compris entre les deux parties de coulisseau 12 et 13 et pénètre dans un logement ouvert 25 réalisé dans la première partie de coulisseau 12. Ce logement 25 est d'une dimension supérieure à celle de la protubérance 20 de façon que celle-ci puisse y pénétrer entièrement sans difficulté.

Ces moyens comportent également une lumière 26 réalisée dans la première partie de coulisseau 12 en traversant le logement 25 suivant un axe parallèle à la seconde direction 27, avantageusement sensiblement perpendiculaire à la première direction 23, cette lumière 26 étant ouverte en 28 sur au moins un côté de la première partie de coulisseau 12 pour déboucher sur la paroi 29 du corps 8. Dans cette lumière est monté coulissant le doigt 30. Ce doigt 30 comporte un trou 31 le traversant de part en part et ayant deux parois 32, 33 de sa section superposables aux deux parois 21, 22 de la protubérance 20, c'est-à-dire de même pente qu'elles, de façon que cette protubérance 20 puisse coulisser dans ce trou 31.

Enfin, sur la paroi 29 du corps 8, est réalisé un orifice 34 de façon que l'ouverture 28 de la lumière 26 se trouve en regard de cet orifice quand le crochet 14 est situé derrière la partie en saillie 7 de la gâche 5.

Ces deux parties de coulisseau sont montées en translation l'une par rapport à l'autre avantageusement entre deux positions extrêmes définies, par exemple, au moyen d'une languette 15 solidaire de la seconde partie 13 et coopérant dans une rainure 16 réalisée dans la première partie 12 (ou réciproquement). De cette façon, la seconde partie de coulisseau 13 peut se translater par rapport à la première partie 12 entre deux positions distantes d'une longueur égale sensiblement à celle de la rainure 16 (diminuée de l'épaisseur de la languette 15), ces deux positions étant définies par celles de la languette 15 lorsqu'elle est au contact des deux parois latérales 17 et 18 de la rainure 16. Les moyens définis ci-dessus permettent de maintenir entre elles les deux parties de coulisseau 12 et 13, notamment quand le coulisseau 11 est sorti du corps 8.

La serrure décrite ci-dessus fonctionne de la façon suivante :

On suppose tout d'abord que le coulissant 2 est ouvert, c'est-à-dire que le coulisseau a été amené dans sa position basse d'ouverture, par exemple par une poussée manuelle à travers un dégagement pratiqué dans le corps 8 et dans le montant du coulissant qui supporte la serrure. La seconde partie 13 du coulisseau est alors généralement dans la position la plus éloignée de la première. De ce fait, la protubérance 20 est elle aussi en position basse et le doigt 30 est translaté vers la droite de la Figure 1, son extrémité 35 étant située en dehors de l'orifice 34, et même éventuellement éloignée de la paroi 29 du corps 8.

Pour fermer le coulissant, on le pousse sur les rails pour l'amener contre le chambranle 3 jusqu'à ce que le crochet 14 pénètre dans le logement 6 de la gâche 5. Quand les deux éléments, serrure et gâche, sont dans cette position, on pousse, par exemple manuellement, la seconde partie de coulisseau 13 vers le haut.

Dans un premier temps, la protubérance 20 monte dans le logement 25 et imprime au doigt 30 un mouvement de translation perpendiculaire au déplacement du coulisseau, vers la gauche de la Figure 1, jusqu'à ce que son extrémité 35 vienne buter contre la paroi 29 du corps 8, en même temps que la première partie de coulisseau 12 est elle-même poussée vers le haut puisqu'elle est liée à la seconde partie 13 par la protubérance solidaire de cette seconde partie et par le doigt 30 se translatant dans la lumière 26 réalisée dans la première partie. Après une poussée suffisante, le doigt 30 arrive face à l'entrée de l'orifice 34.

A partir de cet instant, la poussée exercée sur la seconde partie de coulisseau 13 n'imprime plus de déplacement à la première partie 12, mais peut encore translater la seconde partie 13 en la rapprochant de la première partie 12 et en faisant pénétrer le doigt 30 dans l'orifice 34.

Bien entendu, l'emplacement de l'orifice 34 réalisé dans la paroi 29 du corps 8 est déterminé pour que le crochet 14 soit parfaitement placé derrière la partie en saillie 7 de la gâche 5 lorsque le doigt 30 arrive en face de l'entrée de cet orifice, de même que la longueur du doigt pour éviter que son extrémité 35 ne dépasse de la paroi 29 vers l'extérieur du corps 8.

Si maintenant, par quelque moyen que ce soit, on appuie sur le crochet 14 pour tenter de le dégager de la partie en saillie 7 de la gâche 5, il est impossible de le faire descendre parce que la première partie de couliseau 12, dont est solidaire le crochet 14, est bloquée par rapport au corps 8 de la serrure par le doigt 30 engagé aussi bien dans cette première partie de coulisseau 12, via la lumière 26, que dans la paroi 29 du corps 8, via l'orifice 34.

L'ouverture du coulissant ne peut s'effectuer qu'en agissant sur la seconde partie de coulisseau 13 pour la translater vers le bas. Dans un premier temps, cette seconde partie 13 s'éloigne de la première partie de coulisseau 12, la protubérance 20 glisse vers le bas et transforme son mouvement de translation par rapport à la première partie 12 en un mouvement de translation du doigt 30 de la gauche vers la droite qui dégage son extrémité 35 de l'orifice 34. Quand il a été complètement dégagé, le coulissement de la seconde partie de coulisseau 13 entraîne la première partie 12 dans son mouvement de translation. La translation de la première partie de coulisseau permet de dégager le crochet 14 de la partie en saillie 7 de la gâche et donc d'ouvrir le coulissant en le faisant glisser sur ses rails lorsque le crochet est totalement libéré de la partie en saillie 7.

On constate que la serrure décrite ci-dessus, bien que comportant un système anti-effraction, c'est-à-dire un système de verrouillage du crochet en position de fermeture, a une structure très simple et ne nécessite aucune technicité particulière pour son installation dans un coulissant.

## Revendications

1. Serrure comportant un corps (8) en forme de glissière (9) en creux (10), un coulisseau (11) monté en translation dans le creux de ladite glissière suivant une première direction (23), et un crochet (14) monté solidaire dudit coulisseau et émergeant dudit corps par une fente réalisée dans ce corps, ce crochet constituant le pêne de la serrure apte à coopérer avec une partie en saillie (7) d'une gâche (5), ***caractérisée en ce que*** :
- ledit coulisseau (11) est constitué d'une première partie (12) et d'une seconde partie (13), ces deux dites parties étant montées coulissantes l'une par rapport à l'autre suivant ladite première direction (23), ledit crochet (14) étant monté sur la première partie de coulisseau (12),
ladite serrure comportant en outre :
- un doigt (30) monté coulissant dans ladite première partie de coulisseau (12) suivant une seconde direction (27) différente de ladite première direction (23),
- un orifice (34) réalisé dans la paroi (29) dudit corps (8) de façon que, lorsque ledit crochet (14) est situé derrière ladite partie en saillie (7) de ladite gâche (5), ledit doigt (30) soit apte à venir plonger dans ledit orifice, et
- des moyens pour transformer le mouvement de translation de la seconde partie de coulisseau (13) par rapport à la première partie de coulisseau (12), en un mouvement de translation dudit doigt (30) suivant ladite seconde direction (27) pour l'amener en coopération avec ledit orifice (34).

2. Serrure selon la Revendication 1, ***caractérisée en ce que*** les moyens pour transformer le mouvement de translation de la seconde partie de coulisseau (13) par rapport à ladite première partie de coulisseau (12), en un mouvement de translation dudit doigt (30) suivant ladite seconde direction (27) pour l'amener en coopération avec ledit orifice (34) comportent :
- une protubérance (20) délimitée par au moins deux parois (21, 22) faisant un angle non nul avec ladite première direction (23), ladite protubérance étant solidaire de la seconde partie de coulisseau (13) de façon à être située dans l'espace (24) compris entre les deux parties de coulisseau et à pénétrer dans un logement ouvert (25) réalisé dans ladite première partie de coulisseau (12), ledit logement étant d'une dimension supérieure à celle de ladite protubérance (20),
- une lumière (26) traversant ledit logement (25) suivant un axe parallèle à ladite seconde direction (27), ladite lumière étant ouverte (28) sur au moins un côté dudit coulisseau (11) pour déboucher sur la paroi (29) dudit corps (8), ledit doigt (30) étant monté coulissant dans ladite lumière traversante (26), et
- un trou (31) traversant de part en part ledit doigt (30) et ayant deux parois (32, 33) de sa section superposables aux deux dites parois (21, 22) de ladite protubérance (20), ladite protubérance étant montée coulissante dans ledit trou réalisé dans ledit doigt.

3. Serrure selon la Revendication 2, ***caractérisée en ce qu'***elle comporte une languette (15) solidaire de l'une (13) des deux parties de coulisseau et coopérant dans une rainure (16) réalisée dans l'autre (12) partie de coulisseau.

4. Serrure selon l'une des Revendications 1 à 3, ***caractérisée en ce que*** ladite seconde direction (27) est sensiblement perpendiculaire à ladite première direction (23).

## Patentansprüche

1. Schloß, welches einen Körper (8) in Form einer Gleitschiene (9) mit Hohlraum (10), einen Schieber (11), der translatorisch in dem Hohlraum der Gleitschiene gemäß einer ersten Richtung (23) angeordnet ist, und einen Haken (14) aufweist, der fest mit dem Schieber verbunden ist und aus dem Körper durch einen in diesem Körper ausgebildeten Schlitz austritt, wobei dieser Haken den Riegel des Schlosses bildet, der mit einem vorstehenden Teil (7) eines Schließhakens (5) zusammenwirken kann, dadurch gekennzeichnet, daß
- der Schieber (11) von einem ersten Teil (12) und einem zweiten Teil (13) gebildet wird, die beide gleitend verschiebbar zueinander gemäß einer ersten Richtung (23) angeordnet sind, wobei der Haken (14) auf dem ersten Teil des Schiebers (12) angeordnet ist,
wobei das Schloß außerdem
- einen Finger (30), der gleitend im ersten Teil des Schiebers (12) gemäß einer zweiten Richtung (27) angeordnet ist, die von der ersten Richtung (23) verschieden ist,
- eine Öffnung (34), die in der Wand (29) des Körpers (8) derart ausgebildet ist, daß der Finger (30), wenn sich der Haken (14) hinter dem vorstehenden Teil (7) des Schließhakens (5) befindet, in die Öffnung eindringen kann, und
- Einrichtungen zum Umwandeln der Translationsbewegung des zweiten Teils des Schiebers (13) bezüglich des ersten Teils des Schiebers (12) in eine Translationsbewegung des Fingers (30) gemäß der zweiten Richtung (27) aufweist, um sein Zusammenwirken mit der Öffnung (34) zu bewirken.

2. Schloß nach Anspruch 1, dadurch gekennzeichnet, daß die Einrichtungen zum Umwandeln der Translationsbewegung des zweiten Teils des Schiebers (13) bezüglich des ersten Teils des Schiebers (12) in eine Translationsbewegung des Fingers (30) gemäß der zweiten Richtung (27), um sein Zusammenwirken mit der Öffnung (34) zu bewirken,
- einen Vorsprung (20), der von mindestens zwei Wänden (21, 22) begrenzt wird, die einen Winkel zu der ersten Richtung (23) bilden, der nicht Null ist, wobei der Vorsprung derart mit dem zweiten Teil des Schiebers (13) fest verbunden ist, daß er sich in dem zwischen den beiden Teilen des Schiebers liegenden Raum (24) befindet und in einen offenen Sitz (25) eindringt, der in dem ersten Teil des Schiebers (12) ausgebildet ist, wobei der Sitz eine größere Abmessung als der Vorsprung (20) hat,
- ein Langloch (26), das den Sitz (25) gemäß einer Achse durchquert, die parallel zur zweiten Richtung (27) ist, wobei das Langloch auf mindestens einer Seite des Schiebers (11) offen (28) ist, um an der Wand (29) des Körpers (8) zu münden, wobei der Finger (30) gleitend verschiebbar in dem durchquerenden Langloch (26) angeordnet ist, und
- ein Loch (31) aufweisen, das den Finger (30) von einer Seite zur anderen durchquert und zwei Wände (32, 33) mit einem Schnitt hat, die sich mit den beiden Wänden (21, 22) des Vorsprungs (20) decken, wobei der Vorsprung in dem in dem Finger ausgebildeten Loch gleitend verschiebbar ist.

3. Schloß nach Anspruch 2, dadurch gekennzeichnet, daß es eine Zunge (15) aufweist, die mit einem (13) der beiden Teile des Schiebers fest verbunden ist und mit einer Nut (16) zusammenwirkt, die in dem anderen Teil (12) des Schiebers ausgebildet ist.

4. Schloß nach einem der Ansprüche 1 bis 3, dadurch gekennzeichnet, daß die zweite Richtung (27) im wesentlichen senkrecht zur ersten Richtung (23) ist.

## Claims

1. Lock comprising a body (8) in the form of a guide (9) with a hollow (10), a slide (11) mounted ta move in translation in the hollow of said guide in a first direction (23), and a hook (14) mounted to be integral with said slide and emerging from said body by a slot provided in this body, this hook constituting the bolt of the lock able to cooperate with a projecting part (7) of a keeper (5), characterised in that:
- said slide (11) is constituted by a first part (12) and a second part (13), these two said parts being mounted to slide one with respect to the other in said first direction (23), said hook (14) being mounted on the first part of the slide (12),
said lock also comprising:
- a finger member (30) mounted to slide in said first part of the slide (12) in a second direction (27) different from said first direction (23),
- an orifice (34) provided in the wall (29) of said body (8) so that, when said hook (14) is situated behind said projecting part (7) of said keeper (5), said finger member (30) is able to penetrate said orifice, and
- means for transforming the movement of translation of the second part of the slide (13) with respect to the first part of the slide (12), into a movement of translation of said finger member (30) in said second direction (27) in order to bring it into cooperation with said orifice (34).

2. Lock according to Claim 1, characterised in that the means for transforming the movement of translation of the second part of the slide (13) with respect to said first part of the slide (12), into a movement of translation of said finger member (30) in said second direction (27) in order to bring it into cooperation with said orifice (34) comprise:
- a protuberance (20) defined by at least two walls (21, 22) forming an angle which is not zero with said first direction (23), said protuberance being integral with the second part of the slide (13) in order to be situated in the space (24) comprised between the two parts of the slide and to penetrate an open housing (25) provided in said first part of the slide (12), said housing having dimensions greater than those of said protuberance (20),
- an aperture (26) passing through said housing (25) along an axis parallel to said second direction (27), said aperture being open (28) on at least one side of said slide (11) in order to open out in the wall (29) of said body (8), said finger member (30) being mounted to slide in said through aperture (26), and
- a hole (31) passing through said finger member (30) from one side to the other and having two walls (32, 33) of its section which can be superimposed on the two said walls (21, 22) of said protuberance (20), said protuberance being mounted to slide in said hole provided in said finger member.

3. Lock according to Claim 2, characterised in that it comprises a small tongue (15) integral with one (13) of the two parts of the slide and cooperating in a groove (16) formed in the other part (12) of the slide.

4. Lock according to one of Claims 1 to 3, characterised in that said second direction (27) is substantially perpendicular to said first direction (23).
